# EUROPÄISCHE PATENTSCHRIFT

(11) **EP 3 956 117 B1**
(45) Veröffentlichungstag und Bekanntmachung des Hinweises auf die Patenterteilung: **01.04.2026**
(21) Anmeldenummer: 20707382.6
(22) Anmeldetag: 21.02.2020
(51) Int. Cl.: B27N 1/02, F02M 43/04, B05B 1/30

(54) **MEHRSTOFFDÜSE, INSBESONDERE ZWEISTOFFDÜSE**
MULTI-MEDIA NOZZLE, IN PARTICULAR TWO-MEDIA NOZZLE
BUSE MULTIPLE, EN PARTICULIER BUSE DOUBLE

(30) Priorität: 17.04.2019 DE 102019110188
(43) Veröffentlichungstag der Anmeldung: 23.02.2022
(73) Patentinhaber: Siempelkamp Maschinen- und Anlagenbau GmbH, 47803 Krefeld (DE)
(72) Erfinder: AENGENVOORT, Dieter, 47652 Weeze (DE); WEISS, Uwe, 96242 Sonnefeld (DE); VON KNOBLAUCH ZU HATZBACH, Robert, 96253 Untersiemau (DE)
(74) Vertreter: Andrejewski - Honke Patent- und Rechtsanwälte Partnerschaft mbB
(86) Internationale Anmeldenummer: PCT/EP2020/054646
(87) Internationale Veröffentlichungsnummer: WO 2020/211994

(56) Entgegenhaltungen:
- DE-A1- 102004 060 151
- DE-A1- 102011 103 326
- DE-B4- 102011 103 326
- US-A1- 2007 199 539
- US-A1- 2014 034 023

## Beschreibung

Die Erfindung betrifft eine Beleimungsvorrichtung zum Beleimen von streufähigen Partikeln, insbesondere von Holzfasern oder Holzspänen, mit einer Beleimungskammer, in welche die zu bleibenden Partikel einführbar sind und mit einer oder mit mehreren in oder an der Beleimungskammer angeordneten Mehrstoffdüsen, wobei über die Mehrstoffdüsen die Partikel in der Kammer mit einem flüssigen Leim besprühbar sind. Die Beleimungsdüsen sind als Zweistoffdüsen für das Verdüsen eines flüssigen Leims mithilfe eines Zerstäubungsmediums ausgebildet. Es handelt sich um eine Mehrstoffdüse mit einem Düsenkörper, der zumindest ein Außenrohr, ein in dem Außenrohr (konzentrisch) angeordnetes Innenrohr und eine in dem Innenrohr (konzentrisch) in (axialer) Längsrichtung verschiebbar angeordnete Düsennadel aufweist und mit einem Antrieb für die Verschiebung der Düsennadel in der Längsrichtung,
wobei zwischen Düsennadel und Innenrohr ein innerer Ringkanal für die Flüssigkeit und zwischen Außenrohr und Innenrohr ein äußerer Ringkanal für das Zerstäubungsmedium angeordnet sind, wobei das Innenrohr eine endseitige Austrittsöffnung für die Flüssigkeit bzw. den Leim aufweist, die sich endseitig an den zweiten Ringkanal anschließt,
wobei die Düsennadel zum Verschließen der Austrittsöffnung mit ihrem Nadelende derart in die Austrittsöffnung einfahrbar ist, dass eine an der Düsennadel außenumfangsseitig umlaufende äußere Schließfläche in der Schließstellung der Nadel gegen eine korrespondierende innere Schließfläche im Innenrohr anliegt.

Eine solche Mehrstoffdüse, die insbesondere als Zweistoffdüse ausgebildet ist, ist für das Verdüsen einer Flüssigkeit, nämlich den Leim mit Hilfe eines Zerstäubungsmediums bestimmt. Dabei handelt es sich um eine Mehrstoffdüse, z.B. Zweistoffdüse für die Beleimung von streufähigen Partikeln, z.B. in der Holzwerkstoffplattenindustrie. Bei der Flüssigkeit handelt es sich insbesondere um ein flüssiges Bindemittel, z.B. einen Leim, Klebstoff oder dergleichen. Bei dem Zerstäubungsmedium handelt es sich bevorzugt um Luft und insbesondere Druckluft. Alternativ kann als Zerstäubungsmedium auch ein anderes Gas oder ein Dampf, z.B. Wasserdampf, insbesondere ein unter Druck stehender Wasserdampf verwendet werden.

Die Erfindung betrifft folglich eine Beleimungsvorrichtung mit zumindest einer solchen Düse.

Bei der Herstellung von Holzwerkstoffplatten, z.B. Spanplatten, Faserplatten oder dergleichen, werden als Ausgangsmaterial Partikel, z.B. Holzspäne, Holzfasern oder dergleichen zur Verfügung gestellt bzw. hergestellt und anschließend beleimt, d.h., mit einem flüssigen Bindemittel versehen. Aus den beleimten Partikeln wird anschließend z.B. eine Streugutmatte erzeugt, die in einer Presse zu einer Holzwerkstoffplatte verpresst wird. Die Pressen können als Taktpressen oder auch als kontinuierlich arbeitende Pressen ausgebildet sein. Der Beleimung der Fasern kommt im Rahmen der Herstellung von Holzwerkstoffplatten besondere Bedeutung zu. Denn die Eigenschaften der hergestellten Holzwerkstoffplatte, z.B. deren Querzugfestigkeit, hängen entscheidend von der Qualität der Beleimung, z.B. von der eingesetzten Leimmenge ab.

Als Leime bzw. Bindemittel für die Herstellung von Holzwerkstoffplatten kommen z.B. Isocyanate, Melaminharnstoffformaldehyd(harze), Harnstoffform-aldehyd(harze), Urea-Formaldehyd(harze), Melaminharze, Phenolharze oder andere Harze, z.B. auf Basis von Polyaminen oder Tanninen zum Einsatz.

Für die Beleimung stehen in der Praxis unterschiedliche Beleimungsvorrichtungen zur Verfügung, die jeweils mit Mehrstoffdüsen, insbesondere Zweistoffdüsen, für das Verdüsen des Leims mit Hilfe eines Zerstäubungsmediums ausgebildet sind. Es kann sich z.B. um Vorrichtungen für die Blowline-Beleimung handeln. Alternativ kommen Vorrichtungen für eine Mischerbeleimung zum Einsatz. Ferner kann eine solche Vorrichtung auch für eine Fallschacht-Beleimung ausgebildet sein. Stets kommt dem Einsatz der Beleimungsdüsen für das Aufsprühen des Leims auf die zu beleimenden Partikel besondere Bedeutung zu.

So kennt man aus der DE 102 47 412 C5 eine Anlage für eine Fallschacht-Beleimung von Fasern für die Herstellung von Faserplatten, bei welcher Fasern pneumatisch von oben in einen Fallschacht gegeben werden. Der Fallschacht ist mit einer Beleimungsvorrichtung mit Sprühdüsen zum Besprühen der aus dem Faseraustrittsrohr austretenden und in den Fallschacht eintretenden Fasern mit Leim ausgerüstet.

Die DE 10 2009 057 916 B4 beschreibt eine Vorrichtung und ein Verfahren zum kontinuierlichen Mischen von Fasern mit einem Bindemittel für die Herstellung von Faserplatten, bei der in einer (trommelartigen) Mischkammer eine oder mehrere rotierende Mischwellen mit daran befestigten Mischwerkzeugen angeordnet sind, wobei die Mischwerkzeuge die Fasern mit einem Bindemittel vermischen und in einer Förderrichtung durch die Mischkammer fördern. Die Zuführung des Bindemittels erfolgt über Leimdüsen, die entweder ortsfest an der Mischkammer befestigt sind und in die Mischkammer ragen oder die alternativ auch an der rotierenden Mischwelle angeordnet sein können.

Alternativ kennt man z.B. aus der DE 10 2011 103 326 B4 eine Blowline-Beleimung, bei welcher die zu beleimenden Partikel durch eine Blasleitung transportiert werden, an welche mehrere in die Blasleitung mündende Düsen angeschlossen sind, wobei diese Düsen als Mehrstoffdüsen, z.B. Zweistoffdüsen für eine Dampfzerstäubung ausgebildet sind. An jeder Zweistoffdüse sind zumindest eine Leimzuführleitung und eine Dampfzuführleitung angeschlossen, wobei in die Leimzuführleitung jeweils zumindest ein Leimventil und eine Durchflussmessvorrichtung integriert sind und wobei die Leimventile und die Durchflussmessvorrichtung mit zumindest einer Steuer- und/oder Regelvorrichtung verbunden sind, so dass mit den Leimventilen die Durchflussmenge für jede Leimzuführleitung separat steuerbar oder regelbar ist.

Die bekannten unterschiedlichen Arten der Beleimung haben sich in der Praxis grundsätzlich bewährt. Gleiches gilt für die in derartigen Vorrichtungen bzw. Verfahren eingesetzten Düsen. In solchen Mehrstoffdüsen, z.B. Zweistoffdüsen, ist in der Regel innerhalb eines Innenrohrs eine Nadel in axialer Längsrichtung verschiebbar, z.B. mit Hilfe eines pneumatischen Antriebes. Diese in Längsrichtung verschiebbare Nadel dient beim Stand der Technik zum einen dem Verschließen der endseitigen Austrittsöffnung der Düse, indem die Nadel in die endseitige Austrittsöffnung eingefahren wird, so dass eine an der Düsenadel außenumfangsseitig umlaufende äußere Schließfläche gegen eine korrespondierende innere Schließfläche im Innenrohr bzw. im Düsenende anliegt. Außerdem kann mit Hilfe der Düsennadel eine Reinigung des Düsenausgangs erfolgen, indem z.B. Leimreste zur Vermeidung von Verstopfungen aus der endseitigen Austrittsöffnung herausgedrückt werden. Die Düsennadel hat folglich beim Stand der Technik in der Regel einerseits eine Verschlussfunktion und andererseits eine Reinigungsfunktion.

Für die Steuerung oder Regelung des Sprühprozesses und folglich für die Steuerung und Regelung der mit Hilfe der Düse zu versprühenden Flüssigkeit werden in der Praxis z.B. zusätzliche Steuer- oder Regelventile eingesetzt. Damit lässt sich zwar eine einwandfreie Einstellung und folglich auch ein einwandfreies Beleimungsergebnis erzielen, die erforderlichen Komponenten (insbesondere Steuer- oder Regelventile) sind jedoch mit (zusätzlichen) Kosten verbunden. Hier will die Erfindung Abhilfe schaffen.

Eine Zweistoffdüse zur äußeren Mischung viskoser und/oder dilatanter Flüssigkeiten mit einem Zerstäubungsmedium ist z.B. aus der DE 20 2010 05 280 U1 bekannt.

Die DE 37 12 798 A1 beschreibt im Übrigen eine Vorrichtung zum kontinuierlichen Gewinnen von organischen Polymerisaten aus ihren Lösungen oder Emulsionen, bei der in ein Gefäß von unten durch dessen Boden eine Zweistoffdüse ragt, die aus einem äußeren Mantel und einer inneren Hülse und einem dazwischen liegenden äußeren Kanal sowie einem inneren Kanal besteht, in welchem eine Düsennadel zentrisch und verschiebbar angeordnet ist. Das Nadelende und die innere Hülse sind konisch zulaufend ausgebildet, so dass sich ein konischer Ringspalt bildet, dessen Spaltweite durch die Verstellung der Düsennadel veränderbar ist. Die Düsennadel weist ferner einen gesonderten Verschlusssitz auf, der durch Dichtflächen gebildet wird. Die Vorrichtung wird zur kontinuierlichen Gewinnung von organischen Polymerisaten aus ihren Lösungen oder Emulsionen eingesetzt.

Ferner ist aus der DE 26 55 224 A1 eine Vorrichtung zum zerstäuben von Flüssigkeiten mit einer Spritzdüse bekannt, die ein Ventil zum Steuern der Größe der Austrittsöffnung umfasst. Dabei ist eine manuell einstellbare und mit einem Steuerventil zusammenwirkende Nockeneinrichtung zum Steuern der Größe der Austrittsöffnung und zum Steuern der Änderung der Größe der Austrittsöffnung realisiert. Das Steuerventil umfasst ein Nadelventil, dessen Ventilnadel relativ zu dem Ventilsitz verschiebbar gelagert ist und die Austrittsöffnung ist durch den Spalt zwischen der Ventilnadel und dem Ventilsitz gebildet. Die Nockeneinrichtung ist so gestaltet, dass eine Steuerung der Größe und des Grades der Bewegung der Ventilnadel zur Steuerung der Größe der Austrittsöffnung und zur Steuerung der Änderung der Größe der Austrittsöffnung in vorbestimmter Weise erreicht wird.

In der US 2007/0199539 A1 wird eine Vorrichtung für die separate Versorgung eines flüssigen Brennstoffs und eines gasförmigen Brennstoffs in eine Verbrennungskammer eines Verbrennungsmotors beschrieben. Dazu sind einerseits ein erstes Ventil und andererseits ein zweites Ventil vorgesehen, die gemeinsam in der Vorrichtung kombiniert sind. Eines der Ventile dient für das Ausstoßen eines flüssigen Brennstoffs und das andere Ventil für das Ausstoßen eines gasförmigen Brennstoffs.

Die US 2014/0034023 A1 offenbart eine Kraftstoffdüse, bei der über einen zentralen Kanal und eine zentrale Öffnung ein flüssiger Kraftstoff ausgestoßen wird, während über schräg nach außen gerichtete Öffnungen ein gasförmiger Kraftstoff ausgestoßen wird.

Ferner beschreibt die DE 10 2004 060 151 A1 eine Düsenbaugruppe einer Einspritzdüse, die mehrere Einspritzlöcher für mehrere Einspritzlochreihen einer Düsenbaugruppe enthält. Die Einspritzlöcher stehen mit demselben Ringkanal in Verbindung, wobei nur eine Zuführung über die Hochdruckbohrung vorgesehen ist, über die der Kraftstoff unter sehr hohem Druck zugeführt wird.

Schließlich beschreibt die DE 33 36 665 A1 im Zusammenhang mit der Befeuchtung schüttfähiger Feststoffe eine Düse zur Hochdruckverdüsung von Flüssigkeiten wie Leim, wobei die Sprühdüse ein Gehäuse mit einer darin axial verschiebbar gelagerten Kolbenstange aufweist, deren angespritztes äußeres Ende mit der Innenkante einer Düsenöffnung zusammenwirkt. In das Gehäuse führt ein Einlassstutzen, der an eine Stichleitung für die Zufuhr des unter hohem Druck stehenden Leims angeschlossen ist. Die Kolbenstange ist pneumatisch über einen druckluftbeaufschlagten Kolben verstellbar.

Der Erfindung liegt die Aufgabe zugrunde, eine Beleimungsvorrichtung mit zumindest einer Mehrstoffdüse, insbesondere eine Zweistoffdüse, zu schaffen, die sich durch einfachen Aufbau und einfache Funktionsweise auszeichnet und insbesondere einen variablen Betrieb mit einfachen Mitteln ermöglicht.

Zur Lösung dieser Aufgabe lehrt die Erfindung eine Beleimungsvorrichtung mit den Merkmalen des Anspruchs 1. Diese weist zumindest eine Mehrstoffdüse auf, bei welcher an der Düsennadel auf der dem Nadelende abgewandten Seite der äußeren Schließfläche von dieser beabstandet zusätzlich außenumfangsseitig eine von einem Steuerkonus gebildete, schräg zur Düsenachse bzw. Nadelachse geneigte Steuerfläche angeordnet ist, wobei durch Verschiebung der Düsennadel in der Längsrichtung die Steuerfläche derart mit einer Innenfläche des Ringkanals zusammenwirkt, dass der Durchfluss (bzw. die Durchflussmenge) durch den zweiten Ringkanal veränderbar ist.

Die Erfindung geht dabei von der Erkenntnis aus, dass die in der Mehrstoffdüse ohnehin vorhandene und in einer Längsrichtung verschiebbare Düsennadel nicht nur als Verschluss- und Reinigungsnadel einsetzbar ist, sondern zusätzlich auch für die Steuerung oder Regelung der Durchflussmenge der Flüssigkeit, insbesondere des Leims, eingesetzt werden kann, so dass über die Verschiebung der Düsennadel in der Längsrichtung der Flüssigkeitsausstoß der Düse variiert werden kann und insbesondere gesteuert oder geregelt werden kann. Besonders vorteilhaft ist die Tatsache, dass auf separate Steuerventile oder Regelventile im Bereich der Leimzufuhr verzichtet werden kann, so dass sich die Düse besonders wirtschaftlich einsetzen lässt. Dieses gelingt erfindungsgemäß dadurch, dass die Düsenstange nicht nur in ihrem dem Austrittsende der Düse zugeordneten "frontseitigen" Bereich mit einer Schließfläche versehen ist, sondern zusätzlich im "rückseitigen" Bereich und folglich in dem dem Nadelende abgewandten Bereich einen Steuerkonus mit einer geneigten Steuerfläche aufweist, die mit einer korrespondierenden Innenfläche des inneren Ringkanals derart zusammenwirkt, dass durch Verschiebung der Düsennadel in einer Längsrichtung die Durchflussmenge durch den zweiten Ringkanal vergrößert und durch Verschiebung in der entgegengesetzten Längsrichtung die Durchflussmenge verringert werden kann. Diese Verschiebung lässt sich sehr einfach mit ein- und demselben Antrieb realisieren, der ohnehin für die Verschiebung der Düsennadel zum Verschließen und zum Reinigen vorhanden ist. Der Antrieb ist in grundsätzlich bekannter Weise bevorzugt als pneumatischer Antrieb ausgebildet, der einen an die Düsennadel angeschlossenen Kolben aufweist, der in einem Zylinder geführt und mit einem Druckmedium als Steuermedium beaufschlagbar ist, z.B. mit Druckluft. Der Antrieb bzw. dessen Zylinder kann z.B. in den Düsenkörper oder in ein separates, an den Düsenkörper angeschlossenes Gehäuse integriert sein. Damit kann die Mehrstoffdüse, insbesondere Zweistoffdüse, in einfacher Weise lediglich einen Anschluss für die Flüssigkeit (d. h. Leim), einen Anschluss für das Zerstäubungsmedium (z.B. Luft, Druckluft oder Dampf) und einen Anschluss für das Steuermedium (z.B. Druckluft) aufweisen, wobei durch Steuerung der Druckluft zur Betätigung der Düsennadel nicht nur ein Verschließen oder Reinigen der Düse realisiert wird, sondern außerdem die Steuerung/Regelung der Durchflussmenge und damit die Steuerung der Sprühmenge/Regelung der zu verdüsenden Flüssigkeit.

Die Düsennadel kann in der Schließrichtung kraftbeaufschlagt sein, z.B. mittels einer Schließfeder, d.h., die Schließfeder drückt die Düsennadel in einer Schließrichtung in die Schließstellung, d.h., in Richtung der Düsenaustritts-öffnung. Dementgegen wirkt die Beaufschlagung des Kolbens mit dem Druckmedium, so dass durch Druckbeaufschlagung die Düsenstange in die Öffnungsrichtung bewegbar ist.

Von besonderer Bedeutung ist der an die Düsennadel angeschlossene Steuerkonus, der z.B. einstückig mit der Düsennadel gefertigt sein kann und folglich integraler Bestandteil der entsprechend geformten Düsennadel ist. Dieser Steuerkonus ist zusätzlich zu den ohnehin im Bereich des austrittsseitigen Endes der Düsennadel vorhandenen Schließflächen vorgesehen, und zwar - bezogen auf die Schließfläche auf der dem Kolbenende gegenüberliegenden Seite der Düsennadel. D.h., dass der Steuerkonus an der Düsenstange zwischen der endseitigen Schließfläche und dem kolbenseitigen Ende der Düsenstange angeordnet ist.

In einer möglichen Ausführungsform ist der Steuerkonus derart ausgebildet, dass die Verschiebungsrichtung der Düsennadel zum Verschließen der Düse (d.h., die Schließrichtung) entgegengesetzt zu der Verschiebungsrichtung zur Reduzierung des Durchflusses orientiert ist. Bei dieser Ausführungsform wird die Düsennadel (z.B. mit dem pneumatischen Antrieb) zum Verschließen in der Schließrichtung, d.h., zum Austrittsende hin bewegt, während zur Reduzierung des Durchflusses eine Betätigung in der entgegengesetzten Richtung erfolgt. Der Steuerkonus ist bei dieser Ausführungsform bevorzugt entgegen der Schließrichtung verjüngt ausgebildet. Das bedeutet, dass sich der Steuerkonus bevorzugt von dem Austrittsende der Düse weg verjüngt.

Alternativ besteht die Möglichkeit, dass der Steuerkonus derart ausgebildet ist, dass die Verschiebungsrichtung der Düsennadel zum Verschließen der Düse (d.h., die Schließrichtung) der Verschiebungsrichtung zur Reduzierung des Durchflusses entspricht. Bei dieser Ausführungsform wird folglich in ein- und derselben Richtung der Durchfluss reduziert und die Düsennadel auch verschlossen. Bei dieser Ausführungsform verjüngt sich der Steuerkonus bevorzugt in der Schließrichtung, d.h., der Steuerkonus verjüngt sich in Richtung auf das Austrittsende der Düse zu.

Zwischen Düsennadel und Innenrohr wird der innere Ringkanal gebildet. Im Bereich ausschließlich zylindrischer Flächen zwischen Düsennadel und Innenwand des Innenrohrs, verändert sich der Querschnitt des inneren Ringkanals im Zuge der Verschiebung der Düsenstange nicht. Durch die schräge Steuerfläche im Bereich des Regelkonus wird dagegen im Zuge der axialen Verschiebung der Düsenstange der Querschnitt des Düsenkanals verändert und damit die Durchflussmenge der Flüssigkeit durch den inneren Ringkanal beeinflusst.

In einer Ausführungsform der Erfindung ist die mit dem Steuerkonus zusammenwirkende Innenfläche des inneren Ringkanals zwischen der (endseitigen) Schließfläche einerseits und der Eintrittsöffnung für die Flüssigkeit in den Düsenkörper andererseits angeordnet. Bei dieser Ausführungsform ist die mit dem Steuerkonus zusammenwirkende Innenfläche des inneren Ringkanals folglich bevorzugt in der Strömungsrichtung beabstandet von der Eintrittsöffnung für die Flüssigkeit angeordnet. Gleiches gilt für den Steuerkonus, der folglich in allen Funktionsstellungen in der Strömungsrichtung beabstandet zu der Eintrittsöffnung für die Flüssigkeit angeordnet ist.

In einer alternativen Ausführungsform kann der Steuerkonus mit seiner Steuerfläche jedoch auch (unmittelbar) im Bereich der Eintrittsöffnung für die Flüssigkeit angeordnet sein. Der Steuerkonus ist folglich zumindest bereichsweise überlappend zu der Eintrittsöffnung angeordnet, so dass die Flüssigkeit im Zuge des Einströmens in den Düsenkörper über die Eintrittsöffnung unmittelbar in den Bereich des Steuerkonus gelangt. Auch in diesem Fall gelingt über eine Verschiebung der Düsenstange und damit über eine Verschiebung des Steuerkonus eine Variation der Durchflussmenge. Bei dieser Ausführungsform besteht im Übrigen die Möglichkeit, dass die dem Steuerkonus zugeordnete Innenfläche des inneren Ringkanals nicht schräg oder geneigt angeordnet ist, sondern dass der Ringkanal in diesem Bereich zylindrisch ausgebildet ist und folglich die Innenfläche nicht schräg oder geneigt orientiert ist. Im Einzelnen wird dazu auf die Figurenbeschreibung verwiesen.

Für die Zuführung der genannten Medien weist der Düsenkörper zum einen die bereits erwähnte Eintrittsöffnung auf, die mit dem inneren Ringkanal verbunden ist und für die Zuführung der Flüssigkeit, d. h. des Leims, dient. Ferner weist der Düsenkörper eine mit dem äußeren Ringkanal verbundene zweite Eintrittsöffnung für das Zerstäubungsmedium auf. An diese Eintrittsöffnungen kann jeweils ein Einlassstutzen und/oder eine entsprechende Leitung für die Zuführung der Medien angeschlossen sein.

Ferner ist eine dritte Eintrittsöffnung bzw. ein dritter Anschlussstutzen vorgesehen, der der Zuführung der Druckluft zu dem Zylinder bzw. Kolben dient.

Die Beleimungsvorrichtung ist außerdem bevorzugt mit einer geeigneten Steuerung ausgerüstet oder mit einer solchen Steuerung verbunden, über welche insbesondere die Druckluft für die Positionierung der Düsenstange gesteuert wird, da über diese Betätigung sowohl das Verschließen und Reinigen der Düse als auch die Steuerung oder Regelung der Durchflussmenge und folglich Sprühmenge erfolgt.

Als Zerstäubungsmedium kann - wie erwähnt - Luft bzw. Druckluft oder auch Dampf eingesetzt werden. Der Druck des Steuermediums beträgt z.B. 1 bar bis 6 bar, vorzugsweise 1,5 bar bis 4,5 bar.

Als Steuermedium kann z.B. Luft bzw. Druckluft eingesetzt werden. Der Druck kann z.B. 1 bis 6 bar betragen.

Die offenbarte Düse zeichnet sich bei einfachem Aufbau durch eine homogene Zerstäubung und eine sehr geringe Verstopfungsanfälligkeit aus. Die Düse ist nachtropffrei und besonders einfach steuerbar oder regelbar, da über die Konstruktion bereits die Möglichkeit zur Steuerung oder Regelung integriert ist, ohne dass separate Steuer- oder Regelventile vorgesehen sein müssen.

Gegenstand der Erfindung ist - wie beschrieben - eine Beleimungsvorrichtung zum Beleimen von streufähigen Partikeln, insbesondere von Holzfasern oder Holzspänen, mit einer Beleimungskammer, in welche die zu beleimenden Partikel einführbar (und ausführbar) sind und/oder durch welche die zu beleimenden Partikel hindurchführbar sind. Ferner weist diese Beleimungsvorrichtung eine oder mehrere Mehrstoffdüsen, insbesondere Zweistoffdüsen der beschriebenen Art auf, mit denen die Partikel in der Kammer mit Leim besprüht werden.

In einer ersten Ausführungsform ist die Beleimungsvorrichtung als Blowline-Beleimungsvorrichtung ausgebildet, d.h., es ist eine Blasleitung als Beleimungskammer vorgesehen, durch welche die zu beleimenden Partikel transportiert werden, wobei an die Blasleitung mehrere in die Blasleitung mündende Düsen der beschriebenen Art angeschlossen sind, welche bevorzugt entlang der Blasleitung verteilt sind und mit denen die durch die Blasleitung transportierten Partikel mit Leim besprüht werden.

In einer zweiten Ausführungsform ist die Beleimungsvorrichtung als Mischer-Beleimungsvorrichtung ausgebildet, d.h., die Beleimungskammer wird von einer trommelartigen Mischkammer gebildet, in der ein oder mehrere Mischwerkzeuge rotieren, wobei die Mischwerkzeuge bevorzugt an einer rotierenden Mischerwelle befestigt sind. Mit Hilfe der Mischwerkzeuge werden die Fasern mit dem Bindemittel vermischt und in einer Förderrichtung durch die Mischkammer gefördert. Auch ein solcher Beleimungsmischer ist mit den Mehrstoffdüsen ausgerüstet, die bevorzugt in die Wandung der Mischkammer integriert bzw. an dieser angeschlossen sind. Optional können die Beleimungsdüsen auch an der rotierenden Mischerwelle angeordnet sein.

In einer dritten Ausführungsform ist die Beleimungsvorrichtung als Fallschacht-Beleimungsvorrichtung ausgebildet. Diese weist einen in vertikaler Richtung orientierten Fallschacht auf, in den die zu beleimenden Partikel kopfseitig mit einer Zuführeinrichtung aufgegeben werden. Der Fallschacht ist insbesondere kopfseitig mit einer Beleimungsvorrichtung mit mehreren Sprühdüsen der beschriebenen Art ausgerüstet, die zum Besprühen der aus einem Faseraustrittsrohr austretenden und in den Fallschacht eintretenden Fasern mit Leimtropfen oder dergleichen ausgebildet sind. Ausgangsseitig, d.h., am unteren Ende ist der Fallschacht mit einer Auffangvorrichtung und/oder einer Transportvorrichtung zum Auffangen und/oder Abführen der Fasern ausgerüstet. Dabei kann auf die Bauweise grundsätzlich bekannter Fallschacht-Beleimungsvorrichtungen zurückgegriffen werden (vgl. z.B. DE 102 47 412 C5). Im Folgenden wird die Erfindung anhand von Zeichnungen näher erläutert, die lediglich Ausführungsbeispiele darstellen. Es zeigen
- Fig. 1: eine erste Ausführungsform einer erfindungsgemäßen Zweistoffdüse in einem Vertikalschnitt,
- Fig. 2a: eine zweite Ausführungsform der Erfindung in einer ersten Funktionsstellung,
- Fig. 2b: den Gegenstand nach Fig. 2a in einer zweiten Funktionsstellung,
- Fig. 2c: den Gegenstand nach Fig. 2a in einer dritten Funktionsstellung,
- Fig. 3a: eine dritte Ausführungsform in einer ersten Funktionsstellung und
- Fig. 3b: den Gegenstand nach Fig. 3a in einer zweiten Funktionsstellung.

Die Figuren zeigen in unterschiedlichen Ausführungsformen jeweils eine Mehrstoffdüse für das Verdüsen einer Flüssigkeit mit Hilfe eines Zerstäubungsmediums. Die Ausführungsbeispiele zeigen jeweils eine Zweistoffdüse. Bei der Flüssigkeit handelt es sich um ein flüssiges Bindemittel, nämlich um einen Leim für die Beleimung von Holzwerkstoffpartikeln im Zuge der Herstellung von Holzwerkstoffplatten. Als Zerstäubungsmedium kann z.B. Luft (Druckluft) oder alternativ auch Dampf eingesetzt werden.

Die Zweistoffdüse weist einen Düsenkörper 1 auf, der ein Außenrohr 2, ein in dem Außenrohr 2 konzentrisch angeordnetes Innenrohr 3 und eine in dem Innenrohr konzentrisch in einer (axialen) Längsrichtung L verschiebbar angeordnete Düsennadel 4 aufweist. Für die Verschiebung der Düsennadel 4 ist ein Antrieb 5 vorgesehen, der im Ausführungsbeispiel als pneumatischer Antrieb ausgebildet ist.

Zwischen der Düsennadel 4 und dem Innenrohr 3 ist ein innerer Ringkanal 6 für die Flüssigkeit (d. h. für den Leim) vorgesehen. Zwischen dem Außenrohr 2 und dem Innenrohr 3 ist ein äußerer Ringkanal 7 für das Zerstäubungsmedium (z.B. Luft bzw. Druckluft) vorgesehen. Das Innenrohr 3 weist eine endseitige Austrittsöffnung 8 für die Flüssigkeit auf, wobei sich die endseitige Austrittsöffnung 8 endseitig an den inneren Ringkanal 6 anschließt. Die Zweistoffdüse weist endseitig außerdem eine Öffnung 9 für das Zerstäubungsmedium auf, wobei diese Öffnung bevorzugt als ringförmige Öffnung ausgebildet ist, die die endseitige Austrittsöffnung 8 für die Flüssigkeit umgibt, so dass ein ringförmiger Zerstäubungsstrahl außenumfangsseitig auf den konzentrischen Flüssigkeitsstrahl trifft und die Flüssigkeit zerstäubt.

Der Düsenkörper 1 weist außerdem eine Eintrittsöffnung 10 für die Flüssigkeit auf, die mit dem inneren Ringkanal 6 verbunden ist bzw. in diesen mündet. Ferner weist der Düsenkörper 1 eine zweite Eintrittsöffnung 11 für das Zerstäubungsmedium auf, welche mit dem äußeren Ringkanal 7 verbunden ist bzw. in diesen mündet. An diese Eintrittsöffnungen 10, 11 können z.B. geeignete Anschlussstutzen 10a, 11a oder entsprechende Leitungen angeschlossen sein. Ferner ist für den Antrieb der Düsenstange eine dritte Eintrittsöffnung 12 für die Druckluftzufuhr vorgesehen, die wiederum mit einem geeigneten Druckluftstutzen oder einer Druckluftleitung 12a verbunden sein kann. Diese Öffnung 12 kann ebenfalls im Düsenkörper oder - sowie in Fig. 1 gezeigt - in einem daran angeschlossenen Gehäuseteil des Antriebs 5 vorgesehen sein.

Fig. 1 zeigt eine erste Ausführungsform einer solchen Zweistoffdüse in einer Funktionsstellung für den Sprühbetrieb, d.h., mit geöffneter Düse. Die zu versprühende Flüssigkeit gelangt über den Stutzen 10a und die Eintrittsöffnung 10 in den inneren Ringkanal 6 und von dort in den Bereich der endseitigen Austrittsöffnung 8. Das Zerstäubungsmedium gelangt über den Stutzen 11a und die zweite Eintrittsöffnung 11 in den Bereich des äußeren Ringkanals 7 und von dort über die Öffnung 9 ebenfalls in den Bereich des Düsenendes. Mit Hilfe des Antriebes 5 lässt sich die Düsennadel 4, die auch als Düsenstange bezeichnet werden kann, entlang der Längsrichtung L verschieben. So lässt sich insbesondere die Düsennadel 4 entlang der Längsrichtung L in der zum Düsenende hin gewandten Schließrichtung S verschieben und damit die Düse verschließen. Dabei ist die Düsennadel 4 mit ihrem Nadelende 16 derart in die Austrittsöffnung 8 einfahrbar, dass eine an der Düsennadel 4 außenumfangsseitig umlaufende, äußere Schließfläche 17 gegen eine korrespondierende innere Schließfläche 18 im Innenrohr anliegt. Diese Schließstellung ist in Fig. 1 strichpunktiert angedeutet.

Erfindungsgemäß ist zusätzlich an der Düsennadel 4 eine von einem Steuerkonus 19 gebildete, schräg zur Düsenachse bzw. Nadelachse A geneigte Steuerfläche 20 vorgesehen. Dieser Steuerkonus 19 ist - bezogen auf die bereits erwähnte Schließfläche 17 auf der dem Nadelende 16 abgewandten Seite der Düsennadel angeordnet, d.h., die Schließfläche 17 ist zwischen Steuerkonus 19 und Nadelende 16 angeordnet. Durch Verschiebung der Düsennadel 4 entlang der Längsrichtung L wirkt die Steuerfläche 20 derart mit einer korrespondierenden Innenfläche 21 des inneren Ringkanals 6 zusammen, dass der Durchfluss bzw. die Durchflussmenge durch den zweiten Ringkanal 6 verändert wird. In Fig. 1 ist erkennbar, dass im Bereich des Steuerkonus 19 sich der Kanalabschnitt 6a zwischen Steuerfläche 20 und Innenfläche 21 verändert, wenn die Düsennadel 4 entlang der Längsrichtung nach oben oder nach unten verschoben wird. Insofern kann erfindungsgemäß sehr einfach durch Verschiebung der Düsennadel 4 die Durchflussmenge gesteuert oder auch geregelt werden, und zwar ohne dass in der (externen) Zuführleitung für die Flüssigkeit zusätzliche Steuer- oder Regelventile vorhanden sein müssen.

Bei der Ausführungsform nach Fig. 1 sind Steuerkonus 19 und Innenfläche 21 so orientiert, dass die Verschiebungsrichtung der Düsennadel 4 zum Verschließen der Düse und folglich die Schließrichtung S entgegengesetzt zu der Verschiebungsrichtung R zur Reduzierung des Durchflusses ist. Während folglich bei Fig. 1 die Düsennadel 4 zum Verschließen entlang der Schließrichtung S (nach unten) verschoben wird, muss die Düsennadel 4 zum Reduzieren der Durchflussmenge in der Richtung R (nach oben) verschoben werden.

Sowohl die Steuerfläche 20 als auch die Innenfläche 21 sind in diesem Ausführungsbeispiel schräg zur Achse A der Düse orientiert. Außerdem ist bei der Ausführungsform nach Fig. 1 vorgesehen, dass die Innenfläche 21 und auch der Steuerkonus 19 bzw. dessen Steuerfläche 20 (in allen Funktionsstellungen) zwischen den Schließflächen 17, 18 einerseits und der Eintrittsöffnung 10 für die Flüssigkeit positioniert sind.

Der Antrieb 5 ist - wie bereits erwähnt - als pneumatischer Antrieb ausgebildet, der einen an die Düsennadel 4 angeschlossenen Kolben 13 aufweist, der in einem Zylinder 14 geführt ist, wobei der Zylinder 14 und damit der Kolben 13 mit einem Druckmedium, z.B. mit Druckluft (d.h. Steuerluft) beaufschlagbar sind, und zwar über den bereits erwähnten Druckluftanschluss 12 bzw. 12a. Der Zylinder 14 kann Bestandteil des Düsenkörpers sein oder an diesen Düsenkörper als separate Baueinheit oder separates Gehäuseteil angeschlossen sein. Dabei ist der Kolben 13 und damit auch die Düsennadel kraftbeaufschlagt, z.B. mittels einer Feder 15. In den dargestellten Ausführungsbeispielen beaufschlagt die Feder 15 als Schließfeder den Kolben 13 und damit auch die Düsennadel 4 in der Schließrichtung, d.h., ohne Druckluftbeaufschlagung drückt die Schließfeder 15 die Düsennadel 4 in die Schließstellung, die in Fig. 1 lediglich strichpunktiert angedeutet ist. Mit Hilfe der Druckluft lässt sich der Kolben 13 und damit die Düsennadel 4 entlang der Öffnungsrichtung (entgegen de Schließrichtung) verschieben. Durch Steuerung der Druckluft (Steuerluft) lässt sich in der beschriebenen Weise zugleich die Durchflussmenge steuern oder Regeln.

Die Fig. 2a, 2b und 2c zeigen eine zweite Ausführungsform der Erfindung, die in ihrer Funktionsweise der ersten Ausführungsform nach Fig. 1 entspricht. Auch bei dieser Ausführungsform ist die Düsennadel 4 mit der Schließfeder 5 in die Schließstellung beaufschlagt. Diese Schließstellung ist in Fig. 2a dargestellt. Durch Druckluftbeaufschlagung lässt sich die Düsennadel 4 in die in Fig. 2b dargestellte Arbeitsstellung anheben. Auch bei dieser Ausführungsform sind einerseits die endseitigen Schließflächen 17, 18 und andererseits die Steuerfläche 20 am Steuerkonus 19 erkennbar, die mit der Innenfläche 21 des inneren Ringkanals 6 zusammenwirkt. Fig. 2b zeigt dabei die Arbeitsstellung, in der der in diesem Bereich vorgesehene Kanalabschnitt 6a offen ist und den Durchfluss der Flüssigkeit in der gewünschten Menge ermöglicht. Die Fig. 2c zeigt eine dritte Funktionsstellung, bei der die Düsennadel 4 durch maximale Druckluftbeaufschlagung in ihre obere Endstellung gefahren ist, so dass der Steuerkonus 19 mit der korrespondierenden Innenfläche 21 den Ringkanal 6 vollständig verschließt. Insofern ist auch bei den Fig. 2a bis 2c vorgesehen, dass die Verschiebungsrichtung der Düsennadel zum Verschließen der Düse und folglich die Schließrichtung S entgegengesetzt zu der Verschiebungsrichtung zur Reduzierung des Durchflusses orientiert ist.

Demgegenüber zeigen die Fig. 3a und 3b eine dritte Ausführungsform, bei der beispielhaft die Verschiebungsrichtung zum Verschließen der Düsennadel und folglich die Schließrichtung S in der gleichen Richtung wie die Verschiebungsrichtung zur Reduzierung R des Durchflusses orientiert ist. Während sich bei der Ausführungsform nach Fig. 1 bzw. 2a bis 2c der Steuerkonus in der Schließrichtung aufweitet, ist bei der Ausführungsform nach Fig. 3 eine Reduzierung des Steuerkonus in der Schließrichtung realisiert, d.h., der Durchmesser reduziert sich in der Schließrichtung. Fig. 3a zeigt die Düse zunächst in einer geöffneten Stellung, bei der die Flüssigkeit über den Einlass in den inneren Ringkanal 6 gelangt. Demgegenüber zeigt Fig. 3b die Düse in der Schließstellung, bei der das Nadelende 16 der Düsennadel 4 die Austrittsöffnung 18 verschließt. Eine vergleichende Betrachtung der Fig. 3a und 3b zeigt, dass durch Variation der Position der Düsennadel zwischen diesen beiden Endstellungen mit Hilfe des Steuerkonus 19 die Durchflussmenge variiert werden kann.

Dabei zeigen die Fig. 3a und 3b beispielhaft eine Ausführungsform, bei der der Steuerkonus 19 im Bereich der Eintrittsöffnung 10 für die Flüssigkeit angeordnet ist.

Die in den Figuren dargestellte Zweistoffdüse wird bevorzugt für die Beleimung von streufähigen Partikeln, insbesondere von Holzfasern oder Holzspänen eingesetzt. Eine solche Beleimungsdüse wird in eine Beleimungsvorrichtung integriert. Dabei kann es sich um eine Beleimungsvorrichtung in der Ausführungsform als Blowline-Beleimungsvorrichtung oder als Fallschacht-Beleimungsvorrichtung oder auch als Mischer-Beleimungsvorrichtung handeln. Einzelheiten sind in den Figuren nicht dargestellt.

## Patentansprüche

1. Beleimungsvorrichtung zum Beleimen von streufähigen Partikeln, insbesondere von Holzfasern oder Holzspänen,
mit einer Beleimungskammer, in welche die zu beleimenden Partikel einführbar sind oder durch welche die zu beleimenden Partikel hindurchführbar sind und
mit einer oder mit mehreren in oder an der Beleimungskammer angeordneten Mehrstoffdüsen,
wobei die Mehrstoffdüsen für das Verdüsen von flüssigem Leim mit Hilfe von Luft oder Dampf als Zerstäubungsmedium eingerichtet sind,
wobei über die Mehrstoffdüsen die Partikel in der Kammer mit einem flüssigen Leim besprühbar sind,
wobei die Beleimungsdüse einen Düsenkörper (1) aufweist, der zumindest ein Außenrohr (2), ein in dem Außenrohr angeordnetes Innenrohr (3) und eine in dem Innenrohr in Längsrichtung (L) verschiebbar angeordnete Düsennadel (4) aufweist und
wobei die Beleimungsdüse einen Antrieb (5) für die Verschiebung der Düsennadel (4) in der Längsrichtung (L) aufweist,
wobei zwischen Düsennadel (4) und Innenrohr (3) ein innerer Ringkanal (6) für den Leim und zwischen Außenrohr (2) und Innenrohr (3) ein äußerer Ringkanal (7) für das Zerstäubungsmedium angeordnet sind, wobei das Innenrohr (3) eine endseitige Austrittsöffnung (8) für den Leim aufweist, die sich endseitig an den inneren Ringkanal (6) anschließt,
wobei die Düsennadel (4) zum Verschließen der Austrittsöffnung mit ihrem Nadelende (16) derart in die Austrittsöffnung (8) einfahrbar ist, dass eine an der Düsennadel (4) außenumfangsseitig umlaufende äußere Schließfläche (17) in der Schließstellung der Düsennadel (4) gegen eine korrespondierende innere Schließfläche (18) im Innenrohr anliegt,
wobei an der Düsennadel (4) auf der dem Nadelende (16) abgewandten Seite der äußeren Schließfläche (17) von dieser beabstandet zusätzlich außenumfangsseitig eine von einem Steuerkonus (19) gebildete, schräg zur Nadelachse (A) geneigte Steuerfläche (20) angeordnet ist,
wobei durch Verschiebung der Düsennadel (4) in der Längsrichtung (L) die Steuerfläche (20) derart mit einer Innenfläche (21) des inneren Ringkanals (6) zusammenwirkt, dass der Durchfluss durch den inneren Ringkanal (6) veränderbar ist.

2. Beleimungsvorrichtung nach Anspruch 1, **dadurch gekennzeichnet, dass** der Steuerkonus (19) derart ausgebildet ist, dass die Verschiebungsrichtung (S) der Düsennadel (4) zum Verschließen der Düse der Verschiebungsrichtung (R) zur Reduzierung des Durchflusses entgegengesetzt ist.

3. Beleimungsvorrichtung nach Anspruch 1, **dadurch gekennzeichnet, dass** der Steuerkonus (19) derart ausgebildet ist, dass die Verschiebungsrichtung (S) der Düsennadel (4) zum Verschließen der Düse der Verschiebungsrichtung zur Reduzierung des Durchflusses entspricht.

4. Beleimungsvorrichtung nach einem der Ansprüche 1 bis 3, **dadurch gekennzeichnet, dass** der Steuerkonus (19) und die Steuerfläche (20) zwischen einer Eintrittsöffnung (10) für den Leim in den Düsenkörper einerseits und der äußern Schließfläche (17) andererseits angeordnet sind.

5. Beleimungsvorrichtung nach einem der Ansprüche 1 bis 3, **dadurch gekennzeichnet, dass** der Steuerkonus (19) und die Steuerfläche (20) im Bereich einer im Düsenkörper angeordneten Eintrittsöffnung (10) für die Flüssigkeit angeordnet ist.

6. Beleimungsvorrichtung nach einem der Ansprüche 1 bis 5, **dadurch gekennzeichnet, dass** die Steuerfläche (20) schräg zur Längsrichtung bzw. zur Nadelachse (A) orientiert ist und dass die korrespondierende Innenfläche (21) des inneren Ringkanals (6) schräg zur Längsrichtung (L) bzw. zur Nadelachse (A) oder parallel zu dieser orientiert ist.

7. Beleimungsvorrichtung nach einem der Ansprüche 1 bis 6, **dadurch gekennzeichnet, dass** der Antrieb (5) als pneumatischer Antrieb ausgebildet ist, der einen an die Düsennadel (4) angeschlossenen Kolben (13) aufweist, der in einem Zylinder (14) geführt und mit einem Druckmedium beaufschlagbar ist.

8. Beleimungsvorrichtung nach einem der Ansprüche 1 bis 7, **dadurch gekennzeichnet, dass** die Düsennadel (4), z.B. über den Kolben (13) in der Schließrichtung (S) kraftbeaufschlagt ist, z.B. mittels einer Schließfeder (15).

9. Beleimungsvorrichtung nach einem der Ansprüche 1 bis 8 in der Ausführungsform als Beleimungsmischvorrichtung, mit einer trommelartig ausgebildeten Beleimungskammer und einem oder mehreren in der Beleimungskammer rotierenden Mischwerkzeugen.

10. Beleimungsvorrichtung nach einem der Ansprüche 1 bis 8, in der Ausführungsform als Blasleitungs-Beleimungsvorrichtung, mit einer die Beleimungskammer bildenden Blasleitung, an welche die Mehrstoffdüsen angeschlossen sind.

11. Beleimungsvorrichtung nach einem der Ansprüche 1 bis 8 in der Ausführungsform als Fallschacht-Beleimungsvorrichtung mit einer als Fallschacht ausgebildeten Beleimungskammer und mit mehreren an dem Fallschacht oder oberhalb des Fallschachtes angeordneten Mehrstoffdüsen.

## Claims

1. An adhesive application device for applying adhesive to spreadable particles, more particularly to wood fibres or wood chips,
with an adhesive application chamber into which the particles to which adhesive is be applied can be introduced, or through which the particles to which adhesive is to be applied can be passed, and
with one or more multi-fluid nozzles arranged in or on the adhesive application chamber,
wherein the multi-fluid nozzles are configured for the spraying of fluid adhesive with the aid of air or steam as the atomisation medium,
wherein via the multi-fluid nozzles, the particles in the chamber can be sprayed with a fluid adhesive,
wherein the adhesive application nozzle comprises a nozzle body (1) having at least one outer pipe (2), an inner pipe (3) arranged in the outer pipe and a nozzle needle (4) arranged in the inner pipe so as to be displaceable in the longitudinal direction (L), and
wherein the adhesive application nozzle comprises a drive (5) for the displacement of the nozzle needle (4) in the longitudinal direction (L),
wherein arranged between the nozzle needle (4) and inner pipe (3) is an inner ring channel (6) for the adhesive and between the outer pipe (2) and inner pipe (3) is an outer ring channel (7) for the atomisation medium, wherein at one end, the inner pipe (3) has an outlet opening (8) for the adhesive which adjoins the inner ring channel (6) at one end,
wherein to close the outlet opening, the nozzle needle (4) is introducible with its needle end (16) into the outlet opening (8) in such a way that in the closing position of the nozzle needle (4), a closing surface (17) surrounding the nozzle needle (4) on its outer circumference fits closely against a corresponding inner closing surface (18) in the inner pipe,
wherein arranged on the nozzle needle (4), on the side of the outer closing surface (17) facing away from the needle end (16), at a distance from this, also on the outer circumference, is a control surface (20) that is formed by a control cone (19) and inclined at an angle to the needle axis (A),
wherein through displacement of the nozzle needle (4) in the longitudinal direction (L) the control surface (20) interacts with an inner surface (21) of the inner ring channel (6) in such a way that the throughflow through the inner ring channel (6) is alterable.

2. The adhesive application device according to claim 1, **characterised in that** the control cone (19) is designed in such a way that the displacement direction (S) of the nozzle needle (4) for closing the nozzle is opposite to the displacement direction (R) for reducing the throughflow.

3. The adhesive application device according to claim 1, **characterised in that** the control cone (19) is designed in such a way that the displacement direction (S) of the nozzle needle (4) for closing the nozzle corresponds to the displacement direction for reducing the throughflow.

4. The adhesive application device according to any one of claims 1 to 3, **characterised in that** the control cone (19) and the control surface (20) are arranged between an inlet opening (10) for the adhesive into the nozzle body on the one hand, and the outer closing surface (17) on the other hand.

5. The adhesive application device according to any one of claims 1 to 3, **characterised in that** the control cone (19) and the control surface (20) are arranged in the area of an inlet opening (10) for the fluid arranged in the nozzle body.

6. The adhesive application device according to any one of claims 1 to 5, **characterised in that** the control surface (20) is orientated at an angle to the longitudinal direction or to the needle axis (A) and **in that** the corresponding inner surface (21) of the inner ring channel (6) is orientated at an angle to the longitudinal direction (L) or to the needle axis (A) or in parallel thereto.

7. The adhesive application device according to any one of claims 1 to 6, **characterised in that** the drive (5) is designed in the form of a pneumatic drive that comprises a piston (13) that is connected to the needle nozzle (4), is guided in a cylinder (14) and to which a pressure medium can be applied.

8. The adhesive application device according to any one of claims 1 to 7, **characterised in that** the nozzle needle (4), can have a force applied to it, e.g. via the piston (13), in the closing direction (S), e.g. by means of a closing spring (15).

9. The adhesive application device according to any one of claims 1 to 8 in the embodiment as an adhesive application mixing device, with a drum-like adhesive application chamber and one or more mixer tools rotating in the adhesive application chamber.

10. The adhesive application device according to any one of claims 1 to 8, in the embodiment as a blow line adhesive application device with a blow line that forms the adhesive application chamber and to which the multi-fluid nozzles are connected.

11. The adhesive application device according to any one of claims 1 to 8 in the embodiment as a chute adhesive application device with an adhesive application chamber designed in the form of a chute and with several multi-fluid nozzles arranged on the chute or above the chute.

## Revendications

1. Dispositif d'encollage pour encoller des particules dispersibles, en particulier des fibres à base de bois ou des copeaux de bois,
avec une chambre d'encollage dans laquelle les particules à encoller peuvent être introduites ou à travers laquelle les particules à encoller peuvent être passées et
avec une ou plusieurs buses mixtes disposées dans ou sur la chambre d'encollage,
sachant que les buses mixtes sont agencées pour vaporiser de la colle liquide à l'aide d'air ou de vapeur sous en tant que milieu de pulvérisation,
sachant que les particules peuvent être pulvérisées avec une colle liquide par les buses mixtes dans la chambre,
sachant que la buse d'encollage comporte un corps de buse (1), qui comporte au moins un tube extérieur (2), un tube intérieur (3) disposé dans le tube extérieur et une aiguille d'injection (4) disposée mobile en direction longitudinale (L) dans le tube intérieur et
sachant que la buse d'encollage comporte un système d'entraînement (5) pour le déplacement de l'aiguille d'injection (4) dans la direction longitudinale (L),
sachant qu'entre l'aiguille d'injection (4) et le tube intérieur (3) sont disposés un conduit annulaire interne (6) pour la colle et entre le tube extérieur (2) et le tube intérieur (3) un conduit annulaire externe (7) pour le milieu de pulvérisation, sachant que le tube intérieur (3) comporte une ouverture de sortie (8) en extrémité pour la colle, qui se raccorde en extrémité au conduit annulaire interne (6),
sachant que l'aiguille d'injection (4) peut être introduite dans l'ouverture de sortie (8) pour la fermeture de l'ouverture de sortie avec son extrémité d'aiguille (16) de telle manière qu'une surface de fermeture extérieure périphérique (17) passant en périphérie extérieure sur l'aiguille d'injection (4) vient en application dans le tube intérieur dans la position de fermeture de l'aiguille d'injection (4) contre une surface de fermeture (18) intérieure correspondante,
sachant que sur l'aiguille d'injection (4) sur le côté éloigné de l'extrémité d'aiguille (16) de la surface de fermeture extérieure (17) est disposée en plus du côté périphérique extérieur à distance de celle-ci, une surface de commande (20) formée par un cône de commande (19), inclinée de façon oblique par rapport à l'axe d'aiguille (A),
sachant que par déplacement de l'aiguille d'injection (4) dans la direction longitudinale (L), la surface de commande (20) coopère avec une surface intérieure (21) du conduit annulaire interne (6) de telle manière que le débit à travers le conduit annulaire interne (6) peut être modifié.

2. Dispositif d'encollage selon la revendication 1, **caractérisée en ce que** le cône de commande (19) est constitué de telle sorte que le sens de déplacement (S) de l'aiguille d'injection (4) pour la fermeture de la buse est opposé au sens de déplacement (R) pour réduire le débit.

3. Dispositif d'encollage selon la revendication 1, **caractérisé en ce que** le cône de commande (19) est constitué de telle sorte que le sens de déplacement (S) de l'aiguille d'injection (4) pour la fermeture de la buse correspond au sens de déplacement pour réduire le débit.

4. Dispositif d'encollage selon l'une quelconque des revendications 1 à 3, **caractérisé en ce que** le cône de commande (19) et la surface de commande (20) sont disposés entre une ouverture d'entrée (10) pour la colle dans le corps de buse d'une part et la surface de fermeture extérieure (17) d'autre part.

5. Dispositif d'encollage selon l'une quelconque des revendications 1 à 3, **caractérisé en ce que** le cône de commande (19) et la surface de commande (20) sont disposés dans la zone d'une ouverture d'entrée (10) pour le liquide, disposée dans le corps de buse.

6. Dispositif d'encollage selon l'une quelconque des revendications 1 à 5, **caractérisé en ce que** la surface de commande (20) est orientée de façon oblique par rapport à la direction longitudinale ou à l'axe d'aiguille (A) et **en ce que** la surface intérieure correspondante (21) du conduit annulaire interne (6) est orientée de façon oblique par rapport à la direction longitudinale (L) ou à l'axe d'aiguille (A) ou parallèle à celui-ci.

7. Dispositif d'encollage selon l'une quelconque des revendications 1 à 6, **caractérisée en ce que** le système d'entraînement (5) est constitué sous la forme d'un entraînement pneumatique, qui comporte un piston (13) raccordé à l'aiguille d'injection (4), qui est guidé dans un cylindre (14) et qui peut être sollicité par un milieu sous pression.

8. Dispositif d'encollage selon l'une quelconque des revendications 1 à 7, **caractérisée en ce que** l'aiguille d'injection (4) est soumise à une force par ex ; par le piston (13) dans la direction de fermeture (S), par ex. au moyen d'un ressort de fermeture (15).

9. Dispositif d'encollage selon l'une quelconque des revendications 1 à 8, dans la forme d'exécution en tant que dispositif d'encollage avec une chambre d'encollage constituée en forme de tambour et un ou plusieurs outils de mélange tournant dans la chambre d'encollage.

10. Dispositif d'encollage selon l'une quelconque des revendications 1 à 8, dans la forme d'exécution en tant que dispositif d'encollage à conduit de soufflage avec un conduit de soufflage formant la chambre d'encollage, à laquelle les buses mixtes sont raccordées.

11. Dispositif d'encollage selon l'une quelconque des revendications 1 à 8, dans la forme d'exécution en tant que dispositif d'encollage par gravité avec une chambre d'encollage constituée sous la forme d'un puits de gravité et avec plusieurs buses mixtes disposées sur le puits de gravité ou au-dessus du puits de gravité.
